# EUROPÄISCHE PATENTSCHRIFT

(11) **EP 0 098 529 B1**
(45) Veröffentlichungstag und Bekanntmachung des Hinweises auf die Patenterteilung: **24.02.1988**
(21) Anmeldenummer: 83106369.8
(22) Anmeldetag: 30.06.1983
(51) Int. Cl.: H01J 9/236

(54) **Wickelvorrichtung zur Herstellung von Sattelspulen**
Device for winding saddle coils
Dispositif de bobinage pour la réalisation de bobines en forme de selle

(30) Priorität: 07.07.1982 DE 3225289
(43) Veröffentlichungstag der Anmeldung: 18.01.1984
(73) Patentinhaber: ALCATEL N.V., NL-1077 XX Amsterdam (NL); Alcatel SEL Aktiengesellschaft, D-70435 Stuttgart (DE)
(72) Erfinder: Bernhard, Wilfred, D-7305 Altbach (DE)
(74) Vertreter: Pohl, Herbert, Dipl.-Ing.

(56) Entgegenhaltungen:
- DE-B- 1 113 040
- GB-A- 627 482
- US-A- 3 912 182
- US-A- 3 968 566

## Beschreibung

Die Erfindung bezieht sich auf eine mehrteilige Wickelvorrichtung gemäß dem Oberbegriff des Anspruchs 1.

Sattelspulen einer Ablenkeinheit dienen zur Erzeugung der Magnetfelder, welche die Ablenkung der Elektronenstrahlen in Farbbildröhren bewirken. Solche Sattelspulen erhielten den Namen von ihrer sattelförmigen Gestalt und sind in ihrer Form so ausgestaltet, daß sie selbstkonvergent sind. Selbstkonvergente Sattelspulen benötigen keine Hilfsströme, um Konvergenz zuerzielen. Konvergenz ist erreicht, wenn die beschleunigten Elektronen aller drei Elektronenstrahlen während ihrer Ablenkung in vertikaler und horizontaler Richtung, durch die zeitliche Veränderung der Magnetfelder, an jeder Stelle des Bildschirms der Farbbildröhre genau zusammentreffen.

Die Wickelvorrichtung besteht aus wenigstens zwei zusammensetzbaren Teilen, der Innenform und der Außenform.

Die Innenform trägt die negative Innenkontur und die Außenform die negative Außenkontur der zwischen Innenform und Außenform zu wickelnden Sattelspule.

Die Innenform einer solchen Wickelvorrichtung ist nur während des Wickelns der Spule Wickelkörper. Solange, wie sich die Sattelspule noch in der Wickelvorrichtung befindet, wird die Sattelspule durch Verkleben und/oder Verbacken selbsttragend gemacht. Danach wird sie aus den voneinander entfernten Innen- und Außenformen der Wickelvorrichtung entnommen und zusammen mit weiteren Spulen auf eine Plastikmanschette zu einer Ablenkeinheit zusammengebaut.

Der Umlauf der einzelnen Wickeldrähte in der Spule bestimmt die Form und Stärke des durch die Spule erzeugten Magnetfeldes. Schon ein geringes Abweichen des Drahtverlaufes vom Sollwert beeinflußt das Magnetfeld und damit die Ablenkung der Elektronenstrahlen. Dies macht sich als Konvergenzfehler auf dem Bildschirm bemerkbar. Die Voraussetzung für eine brauchbare Wickeltechnik ist also eine gute Reproduzierbarkeit der Lage der einzelnen Drähte in der Sattelspule.

Unter den Bedingungen der Massenfertigung kann dies nicht ohne weiteres erreicht werden. Beim Wickeln legt sich der Draht je nach Beschaffenheit der Drahtisolation unterschiedlich an die schon vorhandenen Windungen. Die mechanischen Eigenschaften des Drahtes, wie z. B. Gleitfähigkeit, Härte des Drahtes oder Oberflächenbeschaffenheit der Wickelform sind nicht immer ausreichend konstant. Sie werden z. B. von der Temperatur und der Luftfeuchtigkeit erheblich beeinflußt.

Aus der US-A-3 968 566 ist ein Verfahren zum Wickeln von Sattelspulen bekannt, bei dem während des Wickelns Stifte in die Wickelvorrichtung eingebracht werden. Hierdurch werden die Sattelspulen in Wicklungsstränge aufgeteilt, in denen sich die Lagefehler der einzelnen Windungen nicht mehr addieren können.

Eine größere Reproduzierbaikeit der Lage und des Verlaufs der Drähte der Windungen kann durch eine andere bekannte Technik erreicht werden, bei welcher die Drahtwindungen direkt auf eine mit Nuten versehene Wickelmanschette gewickelt werden. Da dieser feste "Wickelkörper" aus Plastik nicht entfernt wird, braucht die Spule anschließend nicht verklebt oder verbacken zu werden. Die gute Reproduzierbarkeit wird durch das Einlegen des Drahtes in die genau festgelegten Nuten der Wickel manschette auf seiner gesamten Länge gewährleistet. Ein Nachteil dieser bekannten Technik sind die höheren Kosten, bestimmt durch die präzise Herstellung der Manschette, und die langen Wickelzeiten.

Es ist die Aufgabe der Erfindung, bei der Herstellung von Sattelspulen einen unterschiedlichen Verlauf der Drähte in den Wickelungssträngen zu vermeiden und dies ohne die Verwendung teurer Wickelkörper zu bewerkstelligen.

Die Lösung dieser Aufgabe erfolgt mit den im Anspruch angegebenen Mitteln. Die Unteransprüche 2 und 3 geben vorteilhafte Ausgestaltungen der Erfindung an.

Die Erfindung wird nachstehend anhand von einem in den Figuren gezeigten Ausführungsbeispiel beschrieben. Es zeigen:
Fig. 1 eine Sattelspule mit gestuftem Querschnitt in perspektivischer Darstellung,
Fig. 2 einen Querschnitt durch die Sattelspule gemäß Fig. 1,
Fig. 3 einen Ausschnitt aus der Oberfläche des erfindungsgemäßen Innenteils der Wickelform in räumlicher Darstellung,
Fig. 4 den gleichen Ausschnitt wie in Fig. 3, jedoch mit zusätzlich eingezeichneten Teilen der Wicklungsstränge,
Fig. 5 den Querschnitt CD durch die Wickelform gemäß Fig. 6,
Fig. 6 den Querschnitt AB durch die Wickelform gemäß Fig. 5,
Fig. 7 die Außenform perspektivisch,
Fig. 8 die Innenform ebenfalls perspektivisch.

In Fig. 1 ist eine mit der erfindungsgemäßen Vorrichtung gewickelte Sattelspule perspektivisch dargestellt. Die Wicklungsstränge 2 der Sattelspule verlaufen entlang der Stufen der - in Fig. 1 nicht gezeigten - Innenform der Wickelvorrichtung; die Wickelhöhe 11, das ist Rₐ - R;, der Wicklungsstränge nimmt infolge der Stufen 1 zu, wie dies aus Fig. 2 erkennbar ist. Unter Verwendung des in Fig. 1 eingetragenen Polarkoordinatensystems ist der Verlauf der Stufen dergestalt, daß bei festem Azimut (p der Radius R mit wachsendem Z kontinuierlich zunimmt und bei konstantem Z der Radius mit wachsendem ϕ zuerst stufenweise zunimmt und für ϕ > 90° wieder stufenweise abnimmt.

Punktiert ist der in Fig. 2 gezeigte Querschnitt der Sattelspule auch in Fig. 1 angedeutet. Weitere Querschnitte senkrecht zum Verlauf der Wicklungsstränge würden entsprechende Stufungen erkennen lassen. Die Stufung entlang des Verlaufes der Wicklungsstränge ist nicht überall gleich stark ausgebildet. Die Stufung kann an Stellen verschwinden, an welchen sich die Richtung des Verlaufs der Wicklungsstränge stark ändert. Das ist überwiegend dort der Fall, wo sich der Wickeldraht um die beim Wickeln eingebrachten Stifte legt, die Lage des Drahtes also schon durch die Wickelstifte ausreichend genau festgelegt ist. Damit die Sattelspule der Vorrichtung entnommen werden kann, ohne daß die Stufen stören, wird die fertige Sattelspule in Z-Richtung von der Innenform abgehoben. Die Z-Richtung ist die Richtung parallel zur Hauptachse der Farbbildröhre.

Die in Fig. 3 in einem kleinen Ausschnitt in räumlicher Darstellung abgebildeten Stufen 1 der Innenform 5 der Vorrichtung haben abstufende Flächen 3 und abgestufte Flächen 4, die annähernd senkrecht zu den benachbarten abstufenden Flächen 3 sind.

Wie in Fig. 4 ergänzend gezeigt ist, legen sich die Wicklungsstränge 2 beim Wickeln formschlüssig an die Stufen an.

Die Figuren 5 und 6 zeigen zwei Querschnitte durch die Vorrichtung zum Wickeln von Sattelspulen, wobei die Fig. 5. den Schnitt CD aus Fig. 6 und die Fig. 6 den Schnit AB aus Fig. 5 wiedergibt. Der die Sattelspule bildende Draht wird in den Wickelraum 8 zwischen Innenform 5 und Außenform 6 hineingewickelt. Über die Befestigungsplatte 9 werden mittels des Verbindungsstiftes 10 Innen- und Außenform zusammengehalten. Zur Entnahme der fertig gewickelten, auch verbackenen und gegebenenfalls zusätzlich verklebten Sattelspule wird der Deckel 7 entfernt und nach dem Lösen des Verbindungsstiftes 10 die Sattelspule gemeinsam mit der Innenform 5 aus der Außenform 6 entnommen. Dann werden die Sattelspulen und die gestufte Innenform 5 in Z-Richtung voneinander getrennt.

Die perspektivischen Ansichten der Außenform in Fig. 7 und der Innenform in Fig. 8 dienen in Ergänzung der Figuren 5 und 6 der Verbesserung der Anschaulichkeit.

Mit der erfindungsgemäßen Vorrichtung sollen Sattelspulen in Backtechnik mit hoher Genauigkeit, guter Reproduzierbarkeit und geringem Ausschuß gewickelt werden.

Dazu ist die Innenform der Wickelvorrichtung im Gegensatz zu den bekannten Innenformen abgestuft. Damit wird eine Präzisierung der Lage der Drähte erreicht und die Reproduzierbarkeit in der Fertigung erhöht.

Bei Verwendung der erfindungsgemäßen Wickelvorrichtung wird der Draht in eine als Wickelform dienende Vorrichtung gewickelt und anschließend verbacken. Die Kontur der Wickelform verläuft nicht mehr kontinuierlich, sondern sie ist abgestuft. Sie besteht aus einem rotationssymmetrischen Außenteil, an dem der Draht gut gleiten kann und einer stufigen Innenform, von welcher der Draht in den jeweils von den Stufen definierten Positionen gehalten wird. Durch diese erfindungsgemäße Gestaltung der abgestuften Innenform wird der Draht in definierten Bereichen festgehalten. Es entsteht eine gut reproduzierbare, selbstkonvergente, selbsttragende Sattelspule mit rotationssymmetrischer Außen- und stufiger Innenkontur. Das abgestufte Innenteil wird nach den Erfordernissen der optimalen Konvergenz und maximalen Reproduzierbarkeit ausgelegt.

Die Hauptvorteile der Erfindung sind also
a) geringere Herstellungskosten als bei der bekannten Technik mit Wickelkörper
b) bessere Reproduzierbarkeit der Sattelspulen als bei Verwendung der herkömmlichen stufenlosen Innenform.

### Bezugszeichen

1 Stufen
2 Wicklungsstränge
3 abstufende Fläche
4 abgestufte Fläche
5 Innenform
6 Außenform
7 Deckel
8 Wickelraum
9 Befestigungsplatte
10 Verbindungsstift
11 Wickelhöhe
12 Ausgleichsplatte für Außenform

### Bezeichnungen im Zylinderkoordinaten-Bezugssystem der Figur 1

R₁ lnnenradius
Rₐ Außenradius
ϕ Azimutwinkel
Z Hauptachse

## Patentansprüche

1. Wickelvorrichtung zum Wickeln von aus wenigstens einem Wicklungsstrang bestehenden Sattelspulen für Ablenkeinheiten von Farbbildröhren, bestehend aus wenigstens einer Innen-und einer im Abstand dazu angeordneten Außenform, die zwischen sich einen Wickelraum einschließen, wobei die Außenform (6) an ihrer zum Wickelraum (8) zeigenden und die Gestalt der Spule bestimmenden Oberfläche glatt ist, ferner bestehend aus in den Wickelraum gesteuert zuführbaren Stiften, dadurch gekennzeichnet, daß die Innenform (5) an ihrer zum Wickelraum (8) zeigenden und die Gestalt der Sattelspule bestimmenden Oberfläche Stufen (1) aufweist, die einen dem Sollverlauf der Wicklungsstränge (2) entsprechenden Verlauf aufweisen, dergestalt, daß bei festem Azimutwinkel ϕ der Radius Rᵢ der Innenform mit zunehmender Höhe Z kontinuierlich größer wird und bei konstanter Höhe Z der Radius Rᵢ mit zunehmendem Azimutwinkel ϕ stufenweise größer wird und bei weiterer Zunahme von ϕ über 90° hinaus wieder stufenweise kleiner wird, wobei Z, ϕ und R die Koordinaten eines zylindrischen Koordinatensystems sind, dessen Z-Achse mit der Hauptachse der Wickelvorrichtung zusammenfällt und der Azimutwinkel ϕ den Wert Null in der die Wickelformen begrenzenden, die Z-Achse enthaltenden Ebene hat, und daß der Radius Rₐ der genannten Oberfläche der Außenform (6) mit zunehmendem Z kontinuierlich zunimmt und stets größer oder gleich dem zu gleichem Azimutwinkel ϕ und Höhe Z gehörigen Radius R, der Innenform (5) ist und bei konstanter Höhe Z mit zunehmendem Azimutwinkel ϕ konstant ist.

2. Wickelvorrichtung nach Anspruch 7, dadurch gekennzeichnet, daß eine abstufende Fläche (3) der Stufen (1) annähernd senkrecht zur abgestuften Fläche (4) steht.

3. Wickelvorrichtung nach Anspruch 2, dadurch gekennzeichnet, daß die abstufenden Flächen (3) in Ebenen liegen, welche annähernd parallel zur Hauptachse (Z) der Wickelvorrichtung sind.

## Claims

1. Winding device for winding saddle coils consisting at least one winding for deflection units of colour picture tubes, consisting of at least one inner form and one outer form arranged at a distance from it which enclose a winding space between them, the outer form (6) being smooth on its surface which faces towards the winding space (8) and determines the shape of the coil, and furthermore consisting of pins which can be inserted under control into the winding space, characterized in that the inner form (5) has, on its surface facing the winding space (8) and determining the shape of the saddle coil, steps (1) which have a course corresponding to the desired course of the windings (2), in such a way that with a fixed azimuth angle (ϕ) the radius R; of the inner form becomes continuously larger with increasing height Z and with constant height Z the radius R₁ becomes larger in steps with increasing azimuth angle ϕ and with a further increase in ϕ beyond 90° becomes smaller again in steps, Z, ϕ and R being the coordinates of a cylindrical coordinate system whose Z axis coincides with the main axis of the winding device and the azimuth angle (ϕ) has the value zero in the plane limiting the winding forms and containing the Z axis, and that the radius Rₐ of the said surface of the outer form (6) increases continuously with increasing Z and is always greater than or equal to the radius R, of the inner form (5) relating to the same azimuth angie ϕ and height Z and is constant with constant height Z with increasing azimuth angles ϕ.

2. A winding device as claimed in Claim 1, characterized in that a surface (3) descending by steps (1) is approximately perpendicular to the stepped surface (4).

3. A winding device as claimed in Claim 2, characterized in that the stepped surfaces (3) lie in planes which are approximately parallel to the main axis (Z) of the winding device.

## Revendications

1. Support d'enroulement pour des enroulements de bobinages en forme de selle consistant en au moins un fil d'enroulement, pour unités de déflexion de tubes image couleur, comprenat au moins une forme intérieure et une forme extérieure disposée à distance de la précédente, qui renferment entre elles un espace d'enroulement, la forme extérieure (6) étant lisse en sa surface délimitant l'espace d'enroulement (8) et déterminant la forme du bobinage, et comprenant en outre des broches pouvant être introduites dans l'espace d'enroulement de façon contrôlable, caractérisé en ce que la forme intérieure (5) présente des échelons (1) sur sa surface délimitant l'espace d'enroulement (8) et déterminant la forme du bobinage, dont l'allure correspond à l'allure voulue des fils d'enroulement (2), de façon que, pour un angle d'azimut ϕ fixe, le rayon R₁ de la forme intérieure croît de façon continue pour une hauteur Z croissante et, pour une hauteur Z constante, le rayon Rᵢ croît par échelons pour un angle d'azimut ϕ croissant, et, pour un accroissement additionnel de ϕ au-delà de 90°, devient d nouveau plus petit par échelons, Z, ϕ et R étant les coordonnées d'un système de coordonnées cylindriques dont l'axe Z coïncide avec l'axe vertical du support d'enroulement et l'angle d'azimut ϕ a une valeur nulle dans le plan contenant l'axe Z et délimitant le support d'enroulement, et en ce que le rayon Rₐ de la surface mentionnée de la forme extérieure (6) s'accroît de façon continue à mesure que Z s'accroît et devient presque supérieure ou égal au rayon Rᵢ correspondant au même angle d'azimut ϕ et à la même hauteur Z de la forme intérieure (5) et est constant pour une hauteur constante Z et un angle d'azimut ϕ croissant.

2. Support d'enroulement conforme à la revendication 1, caractérisé en ce qu'une surface d'échelonnement (3) desdits échelons (1) s'étend presque verticalement par rapport à la surface échelonnée (4).

3. Support d'enroulement conforme à la revendication 2, caractérisé en ce que les surfaces d'échelonnement (3) sont dans des plans presques parallèles à l'axe vertical (Z) du support d'enregistrement.
